# EUROPÄISCHE PATENTSCHRIFT

(11) **EP 3 504 098 B1**
(45) Veröffentlichungstag und Bekanntmachung des Hinweises auf die Patenterteilung: **30.06.2021**
(21) Anmeldenummer: 17784244.0
(22) Anmeldetag: 03.10.2017
(51) Int. Cl.: B61G 5/02

(54) **SCHIENENFAHRZEUGKUPPLUNG FÜR DIE VERBINDUNG ZWEIER SCHIENENFAHRZEUGE**
RAIL VEHICLE COUPLING FOR CONNECTING TWO RAIL VEHICLES
ATTELAGE DE VÉHICULE FERROVIAIRE DESTINÉ À RELIER DEUX VÉHICULES FERROVIAIRES

(30) Priorität: 04.10.2016 AT 508972016
(43) Veröffentlichungstag der Anmeldung: 03.07.2019
(73) Patentinhaber: Siemens Mobility Austria GmbH, 1210 Wien (AT)
(72) Erfinder: NEDELIK, Robert, 1100 Wien (AT)
(74) Vertreter: Deffner, Rolf
(86) Internationale Anmeldenummer: PCT/EP2017/075085
(87) Internationale Veröffentlichungsnummer: WO 2018/065419

(56) Entgegenhaltungen:
- EP-A1- 0 520 301
- DE-U1- 20 004 850
- GB-A- 1 196 009
- US-A- 5 080 243
- US-A- 5 131 331
- US-B1- 6 237 785

## Beschreibung

Schienenfahrzeugkupplung für die Verbindung zweier Schienenfahrzeuge.

### Technisches Gebiet

Die Erfindung betrifft eine Schienenfahrzeugkupplung für die Verbindung zweier Schienenfahrzeuge, sowie ein Verfahren zum Ausbau eines Sphärolagers in dieser Schienenfahrzeugkupplung.

### Stand der Technik

Typischerweise verkehren U-Bahnen und Straßenbahnen immer in derselben Zugskonfiguration und diese wird betriebsmäßig nicht geändert. Dadurch sind besondere Fahrzeugkonzepte einsetzbar, beispielsweise sogenannte Sänftenwagen. Diese Sänftenwagen besitzen kein eigenes Drehgestell, sondern werden von den benachbarten Wagen getragen. Solcherart kann eine Einsparung an teuren Drehgestellen realisiert werden, wenn die erlaubte Achslast der Strecke die Erhöhung der Last an den verbleibenden Drehgestellen ermöglicht. Sogenannte Halbsänften, bzw. Aufliegerfahrzeuge besitzen ein einziges Fahrwerk und werden an ihrem weiteren Wagenende von einem benachbarten Fahrzeug getragen. Zwischen einem konventionellen und einem Sänftenwagen ist eine spezifische Kupplung vorgesehen, welche die Betriebs- und Gewichtskräfte übermittelt und welche die erforderliche Beweglichkeit für Kurven- Kuppen- und Wannenfahrten sicherstellt. Dafür werden meist Kugelgelgelenke (Sphärolager) eingesetzt. Eine Wartung dieser Gelenke kann jedoch nur erfolgen, wenn die Kuppelstelle zwischen einem konventionellen Wagen und einem Sänftenwagen getrennt ist. Dabei ist der Sänftenwagen, da er kein Drehgestell umfasst, geeignet anzuheben und abzustützen. Diese Tätigkeit ist auch in einer gut ausgerüsteten Schienenfahrzeugwerkstatt ein umfangreiches, aufwendiges und somit teures Vorhaben. Insbesondere ist es nachteilig, dass dabei auch alle weiteren (elektrischen, pneumatischen) Verbindungen sowie die Übergänge zwischen den Wagen zu trennen sind, was zu einem beträchtlichen Arbeitsaufwand führt. Aus der chinesischen Patentanmeldung CN105292166A ist eine Schienenfahrzeugkupplung mit einem Sphärolager bekannt, bei welcher zwei Klemmteile die Achse des Sphärolagers in ihrer Einbaulage fixieren, wobei die Montage in vertikaler Richtung erfolgt.

### Darstellung der Erfindung

Der Erfindung liegt daher die Aufgabe zugrunde, eine Schienenfahrzeugkupplung für die Verbindung zweier Schienenfahrzeuge anzugeben, welche ein einfach austauschbares Kugelgelenk (Sphärolager) umfasst und ein Verfahren zum Ausbau dieses Lagers anzugeben.

Die Aufgabe wird durch eine Schienenfahrzeugkupplung mit den Merkmalen des Anspruchs 1 gelöst. Vorteilhafte Ausgestaltungen sind Gegenstand untergeordneter Ansprüche.

Dem Grundgedanken der Erfindung nach wird eine Schienenfahrzeugkupplung für die Verbindung zweier Schienenfahrzeuge beschrieben, welche ein zur lösbaren Verbindung mit einem der beiden Schienenfahrzeuge eingerichteten Gelenkauge und eine zur lösbaren Verbindung mit dem anderen der beiden Schienenfahrzeuge eingerichtete Gelenkgabel sowie eine waagrecht ausgerichtete Achse umfasst. Auf der waagrechten Achse ist zentral das Gelenkauge positioniert, in welchem das Sphärolager eingebettet ist. Das Sphärolager wird von der waagrechten Achse durchdrungen, welche wiederum an ihren beiden Enden von der Gelenkgabel getragen wird.

Dem Grundgedanken der Erfindung nach wird eine Schienenfahrzeugkupplung für die Verbindung zweier Schienenfahrzeuge beschrieben, welche ein zur lösbaren Verbindung mit einem der beiden Schienenfahrzeuge eingerichtetes Gelenkauge und eine zur lösbaren Verbindung mit dem weiteren der beiden Schienenfahrzeuge eingerichtete Gelenkgabel sowie eine waagrecht ausgerichtete Achse, welche mit der Gelenkgabel verbunden ist und welche ein mit dem Gelenkauge verbundenes Sphärolager durchdringt umfasst, wobei die Gelenkgabel eine Befestigungseinrichtung zur lösbaren Befestigung eines Wartungsrahmens umfasst und das Gelenkauge mindestens eine Passaufnahme zur lateralen Ausrichtung des Wartungsrahmens umfasst.

Dadurch ist der Vorteil erzielbar, an der Schienenfahrzeugkupplung einen Wartungsrahmen temporär befestigen zu können, welcher in befestigter Position das Kugelgelenk in einer bestimmten Stellung fixiert und dabei alle Kräfte und Momente zwischen den Schienenfahrzeugen übermittelt. Dabei ist es besonders vorteilhaft, wenn bei montiertem Wartungsrahmen des Sphärolager kraftfrei ist, sodass es einfach ausbaubar ist.
In montierter Position verbindet dieser Wartungsrahmen die gekoppelten Schienenfahrzeuge fest miteinander, wobei sie derselben Relativposition zueinander wie ohne montierten Wartungsrahmen einnehmen.
Dies ist insbesondere vorteilhaft, da solcherart die üblicherweise bestehenden Verbindungsleitungen und der Wagenübergang nicht getrennt werden müssen. Dadurch kann ein Sphärolager wesentlich rascher getauscht werden als bei konventionellen Konstruktionen ohne Wartungsrahmen.

Gegenständliche Erfindung ist besonders vorteilhaft als Verbindung eines konventionellen, alleine rollfähigen (mit zwei Fahrwerken ausgestatteten) Schienenfahrzeugs mit einem alleine nicht rollfähigen Schienenfahrzeug einzusetzen. Nicht rollfähige Schienenfahrzeuge sind typischerweise als sogenannte Sänften (ohne Fahrwerk) oder Halbsänften mit einem Fahrwerk (auch Auflieger- bzw. Trailerfahrzeuge genannt) ausgeführt. Die erfindungsgemäße Schienenfahrzeugkupplung ist für die Kopplung aller Arten von Sänftenwagen, auch Halbsänften mit konventionellen Schienenfahrzeugen geeignet.

Es ist besonders vorteilhaft, den Wartungsrahmen und die korrespondierenden Befestigungsstellen an der Gelenkgabel sowie das Gelenkauge so auszuführen, dass alle Gewichtskräfte des Sänftenwagens über die Kupplung, auch bei ausgebauten Sphärolager übertragen werden können. Dadurch ist der Vorteil erzielbar, während des Gelenktauschs keine Stützung des Sänftenwagens vornehmen zu müssen. Dazu sind die genannten Bauteile mit entsprechender Festigkeit auszuführen.

In weiterer Fortbildung der Erfindung empfiehlt es sich, die Befestigungseinrichtung zur lösbaren Befestigung eines Wartungsrahmens in Form mindestens einer Ausnehmung in der Gelenkgabel auszuführen, in welche je ein Nutenstein einbringbar ist, wobei in dem Nutenstein mindestens ein Innengewinde vorgesehen ist. Dies ist insbesondere von Vorteil, wenn die Gelenkgabel und das Gelenkauge aus Leichtmetall gefertigt sind, da Innengewinde an Leichtmetallbauteilen meist vermieden werden sollen. Eine alternative Ausführungsform umfasst Gewindeeinsätze aus Stahl in den Leichtmetallbauteilen, an welchen der Wartungsrahmen ohne Beschädigungsgefahr wiederholt angeschraubt werden kann. Eine Fertigung der Gelenkgabel und des Gelenkauges aus Stahl ist möglich, führt jedoch zu wesentlich höherem Gewicht, jedoch können in Stahlbauteilen Gewinde für die Befestigung eines Wartungsrahmens einfach vorgesehen werden.

Der Nutenstein kann aus Stahl gefertigt sein, sodass eine hinreichende Kraftübertragung über die Innengewinde gewährleistet ist.

Der Ausbau eines Sphärolagers erfolgt demnach mit folgenden Verfahrensschritten:
Abstellen des Zugverbandes aus mindestens zwei Schienenfahrzeugen auf einem geraden Gleisabschnitt.

Optionales Einbringen mindestens eines Nutensteins in eine Ausnehmung an einer Gelenkgabel einer Schienenfahrzeugkupplung an einem der Schienenfahrzeuge.

Befestigen eines Wartungsrahmens an der Gelenkgabel der Schienenfahrzeugkupplung mittels einer Schraubverbindung. Dabei kann die Schraubverbindung unmittelbar in ein Innengewinde an der Gelenkgabel erfolgen oder in ein Innengewinden der im vorigen, optionalen Verfahrensschritt eingebrachten Nutensteine.

Entfernen der das Sphärolager durchdringenden Achse.

Ausbau des Sphärolagers.

Der Einbau eines Sphärolagers erfolgt in umgekehrter Reihenfolge.

In weiterer Fortbildung der Erfindung ist es empfehlenswert, zwei Distanzhülsen vorzusehen, welche als Hohlzylinder ausgeführt sind und welche beidseitig des Sphärolagers die Achse umfassen. Mittels dieser Distanzhülsen kann beim Ein- bzw. Ausbringen der Achse eine übermäßige Belastung der Gleitbahnen, insb. der Kugelkalotte des Sphärolagers vermieden werden, da der Innenteil des Sphärolagers durch diese Distanzhülsen gestützt wird und somit während des Ausziehens der Achse diese Kräfte nicht auf das Sphärolager wirken.
Besonders vorteilhaft ist es, die Distanzhülsen mit einem Außengewinde und die korrespondiere Bohrung in der Gelenkgabel mit einem Innengewinde zu versehen, sodass die axiale Position der Distanzhülsen relativ zur Gelenkgabel justierbar ist. Solcherart kann der Innenteil des Sphärolagers exakt mittig positioniert werden und dabei spielfrei auf der Achse geklemmt werden. Damit ist auch eine Positionierung der Gelenkgabel in Bezug auf das Gelenkauge möglich, sodass auch die Längsachsen der verbundenen Schienenfahrzeuge zueinander zentriert werden können. Alternativ kann eine der Distanzhülsen entfallen, wenn die Achse auf der Seite der entfallenden Distanzhülse mit größerem Durchmesser ausgeführt wird.

### Kurzbeschreibung der Zeichnungen

Es zeigen beispielhaft:
**Fig.1** Zugzusammenstellung mit einem Sänftenwagen.
**Fig.2** Schienenfahrzeugkupplung.
**Fig.3** Schienenfahrzeugkupplung Seitenansicht.
**Fig.4** Schienenfahrzeugkupplung Seitenansicht mit Wartungsrahmen.
**Fig.5** Schienenfahrzeugkupplung Schrägansicht.
**Fig.6** Schienenfahrzeugkupplung Schrägansicht mit Wartungsrahmen.
**Fig.7** Schienenfahrzeugkupplung Schnitt mit Wartungsrahmen.
**Fig.8** Schienenfahrzeugkupplung Schnitt durch Achse.
**Fig.9** Schienenfahrzeugkupplung mit ausgebautem Sphärolager.

### Ausführung der Erfindung

**Fig.1** zeigt beispielhaft und schematisch eine Zugzusammenstellung mit einem Sänftenwagen. Es ist ein Zug aus drei Fahrzeugen dargestellt, wobei ein Schienenfahrzeug in Sänftenbauweise 2 zwischen zwei konventionellen Schienenfahrzeugen 3 gekuppelt ist. Dabei ist zwischen dem Schienenfahrzeug in Sänftenbauweise 2 und den konventionellen Schienenfahrzeugen 3 je eine erfindungsgemäße Schienenfahrzeugkupplung 1 angeordnet. Eine solche Zugzusammenstellung erfordert noch weitere Baugruppen, insbesondere eine Wankabstützung zur Verhinderung des Kippens des Sänftenwagens. Eine solche Wankabstützung kann beispielsweise im Dachbereich der Fahrzeuge angeordnet sein, ist jedoch für die Funktion gegenständlicher Erfindung ohne Belang.

**Fig.2** zeigt beispielhaft und schematisch eine Schienenfahrzeugkupplung. Es ist eine Schienenfahrzeugkupplung 1 in einer Schrägansicht dargestellt, welche ein Gelenkauge 4 und eine Gelenkgabel 5 umfasst, welche jeweils zur Befestigung an einem Wagenkasten ausgebildet sind. Eine Achse 6 durchdringt sowohl die Gelenkgabel 5 als auch ein in dem Gelenkauge 4 angeordnetes Sphärolager, welches in Fig.1 nicht sichtbar ist.

**Fig.3** zeigt beispielhaft und schematisch eine Schienenfahrzeugkupplung in einer Seitenansicht. Es ist eine Schienenfahrzeugkupplung 1, wie in Fig.2 dargestellt in einer Seitenansicht gezeigt. Dabei ist das in der Schienenfahrzeugkupplung 1 angeordnete Sphärolager frei beweglich, d.h. die Kupplung kann Kräfte in allen drei Raumrichtungen übertragen, jedoch keine Momente zwischen dem Gelenkauge 4 und der Gelenkgabel 5. Fig. 3 stellt den Zustand dar, in welchem die Schienenfahrzeugkupplung 1 im Fahrbetrieb im Einsatz ist.

**Fig.4** zeigt beispielhaft und schematisch eine Schienenfahrzeugkupplung in einer Seitenansicht mit montiertem Wartungsrahmen. Es ist eine Schienenfahrzeugkupplung 1 wie in Fig.3 gezeigt in einer Seitenansicht dargestellt, wie sie für die Wartung des Sphärolagers konfiguriert ist. Dazu ist bei fluchtend aufgestellten Schienenfahrzeugen ein Wartungsrahmen 8 an der Gelenkgabel 5 lösbar befestigt. Für diese lösbare Befestigung ist in gezeigtem Ausführungsbeispiel eine Schraubverbindung, umfassend Schrauben 13 und Nutensteine 12 vorgesehen, wobei die Nutensteine 12 Innengewinde für die Schrauben 13 umfassen und in Ausnehmungen in der Gelenkgabel gelagert sind. Diese Ausführungsform ist insbesondere bei Gelenkgabeln aus Leichtmetall vorteilhaft, da solcherart keine Gewinde in diesen Gelenkgabeln geschnitten werden müssen. Bei montiertem Wartungsrahmen 8 ist die Schienenfahrzeugkupplung 1 gesperrt, sodass die Fahrzeuge fest miteinander verbunden sind. Die Gewichtskraft des Schienenfahrzeugs in Sänftenbauweise 2 wird dabei über das Gelenkauge 4 und den Wartungsrahmen 8 an das Schienenfahrzeug in konventioneller Bauweise übermittelt, das Sphärolager im Inneren der Schienenfahrzeugkupplung 1 ist kraftfrei. Zur Unterstützung des Wartungsrahmens 8 kann das Schienenfahrzeug in Sänftenbauweise 2 geeignet am Gleisbett abgestützt sein, beispielsweise mittels eines Wagenhebers. Dadurch kann der Wartungsrahmen 8 mit geringer Festigkeit ausgeführt werden.

**Fig.5** zeigt beispielhaft und schematisch eine Schienenfahrzeugkupplung in einer Schrägansicht von unten. Es ist eine Schienenfahrzeugkupplung 1, wie in den vorherigen Figuren dargestellt gezeigt, wobei kein Wartungsrahmen 8 montiert ist. In dieser Ansicht sind die Ausnehmungen 11 für die Nutensteine 12 und die Passaufnahmen 13 in dem Gelenkauge 4 ersichtlich. Die Passaufnahmen sind zur Aufnahme korrespondierender Passzapfen 10 an einem Wartungsrahmen 8 ausgebildet und gewährleisten eine exakte Ausrichtung der Schienenfahrzeugkupplung 1 bei montiertem Wartungsrahmen 8. Dadurch kann eine fluchtende Ausrichtung der Schienenfahrzeuge 2, 3 erzielt werden, was den Ausbau der Achse 6 und des Sphärolagers 7 erleichtert.

**Fig.6** zeigt beispielhaft und schematisch eine Schienenfahrzeugkupplung in einer Schrägansicht mit montiertem Wartungsrahmen. Es ist die Schienenfahrzeugkupplung 1 in derselben Ansicht wie in Fig.5, jedoch mit montiertem Wartungsrahmen 8 dargestellt.

**Fig.7** zeigt beispielhaft und schematisch eine Schienenfahrzeugkupplung in einer Schnittdarstellung mit Wartungsrahmen. Es ist ein vertikaler Schnitt durch das Gelenkauge 4 und den Wartungsrahmen 8 einer Schienenfahrzeugkupplung 1, wie in Fig.6 dargestellt gezeigt. In dieser Schnittdarstellung ist insbesondere der Eingriff der Passzapfen 10 des Wartungsrahmens in die Passaufnahmen 9 des Gelenkauges 4 ersichtlich.

**Fig.8** zeigt beispielhaft und schematisch eine Schienenfahrzeugkupplung in einer Schnittdarstellung durch die Achse. Es ist die Schienenfahrzeugkupplung 1 aus Fig. 7 dargestellt, wobei die vertikale Schnittebene durch den Drehpunkt des Sphärolagers 7 gelegt ist. Bei montiertem Wartungsrahmen 8 ist das Sphärolager 7 kraftfrei, die Achse 6 somit unbelastet und kann axial bewegt und entfernt werden. Fig. 8 zeigt weitere Bauteile, wie sie für praktische Umsetzungen der erfindungsgemäßen Schienenfahrzeugkupplung 1 vorteilhaft sind, beispielsweise eine Halterung und Distanzhülsen 14 für das Sphärolager 7. Die Distanzhülsen 14 sind hohlzylinderartig ausgeführt und umfassen die Achse 6 und erstrecken sich dabei von dem Sphärolager 7 beidseitig nach außen und schließen mit der Stirnseite der Achse 6 ab. Dabei sind die Distanzhülsen 14 mit einem Außengewinde ausgestattet, welche mit an Gewindebuchsen 15 angeordneten Innengewinden im Eingriff sind, sodass die jeweilige axiale Position der Distanzhülsen 14 einstellbar ist. Die Distanzhülsen 14 sind somit über die Gewindebuchsen 15 fest mit der Gelenkgabel 5 verbunden und stützen das Sphärolager 7 während des Ausziehens der Achse 6, wodurch keine durch das Ausziehen der Achse 6 entstehenden Kräfte über die Gleitflächen des Sphärolagers übertragen werden.

**Fig.9** zeigt beispielhaft und schematisch eine Schienenfahrzeugkupplung mit ausgebautem Sphärolager. Es ist die Schienenfahrzeugkupplung 1 aus Fig. 8 in einem senkrechten Schnitt durch den Drehpunkt des Sphärolagers 7 dargestellt. Die Achse 6 ist entfernt und in Fig. 9 nicht sichtbar, das Sphärolager 7 ist zusammen mit seiner Halterung aus dem Gelenkauge 4 entnommen.

### Liste der Bezeichnungen

- 1: Schienenfahrzeugkupplung
- 2: Schienenfahrzeug in Sänftenbauweise
- 3: Schienenfahrzeug
- 4: Gelenkauge
- 5: Gelenkgabel
- 6: Achse
- 7: Sphärolager
- 8: Wartungsrahmen
- 9: Passaufnahme
- 10: Passzapfen
- 11: Ausnehmung
- 12: Nutenstein
- 13: Schraube
- 14: Distanzhülse
- 15: Gewindebuchse

## Patentansprüche

1. Schienenfahrzeugkupplung (1) für die Verbindung zweier Schienenfahrzeuge (2, 3) umfassend ein zur lösbaren Verbindung mit einem der beiden Schienenfahrzeuge (2, 3) eingerichtetes Gelenkauge (4) und eine zur lösbaren Verbindung mit dem weiteren der beiden Schienenfahrzeuge (2, 3) eingerichtete Gelenkgabel (5) sowie eine waagrecht ausgerichtete Achse (6), welche mit der Gelenkgabel (5) verbunden ist und welche ein mit dem Gelenkauge (4) verbundenes Sphärolager (7) durchdringt, wobei an der Schienenfahrzeugkupplung (1) ein Wartungsrahmen (8) lösbar befestigbar ist, welcher in befestigter Position das Sphärolager (7) in einer bestimmten Stellung fixiert und dabei alle Kräfte und Momente zwischen den Schienenfahrzeugen (2, 3) übermittelt, wobei die Gelenkgabel (5) eine Befestigungseinrichtung zur lösbaren Befestigung des Wartungsrahmens (8) umfasst,
**dadurch gekennzeichnet, dass**
das Gelenkauge mindestens eine Passaufnahme (9) zur lateralen Ausrichtung des Wartungsrahmens (8) umfasst.

2. Schienenfahrzeugkupplung (1) nach Anspruch 1,
**dadurch gekennzeichnet, dass** bei an der Gelenkgabel (5) befestigten Wartungsrahmen (8) das Sphärolager (7) kraftfrei ist.

3. Schienenfahrzeugkupplung (1) nach Anspruch 2,
**dadurch gekennzeichnet, dass** die Befestigungseinrichtung zur lösbaren Befestigung eines Wartungsrahmens mindestens eine Ausnehmung (11) in der Gelenkgabel (5) und je einen in dieser Ausnehmung (11) einführbaren Nutenstein (12) umfasst, wobei in dem Nutenstein (12) mindestens ein Innengewinde vorgesehen ist.

4. Schienenfahrzeugkupplung (1) nach einem der Ansprüche 1 bis 3,
**dadurch gekennzeichnet, dass** seitlich des Sphärolagers (7) mindestens eine Distanzhülse (14) angeordnet ist, welche lösbar mit der Gelenkgabel (5) verbunden ist und welche hohlzylinderartig die Achse (6) umfasste und sich zwischen dem Sphärolager (7) und der jeweiligen Stirnseite der Achse (6) erstreckt.

## Claims

1. Rail vehicle coupling (1) for the connection of two rail vehicles (2, 3) comprising a joint socket (4) which is set up for releasable connection to one of the two rail vehicles (2, 3), and a joint yoke (5) which is set up for releasable connection to the further one of the two rail vehicles (2, 3), and a horizontally oriented pin (6) which is connected to the joint yoke (5) and which penetrates a spherical bearing (7) which is connected to the joint socket (4), it being possible for a maintenance frame (8) to be fastened releasably to the rail vehicle coupling (1), which maintenance frame (8), in the fastened position, fixes the spherical bearing (7) in a defined position and in the process transmits all the forces and torques between the rail vehicles (2, 3), the joint yoke (5) comprising a fastening device for releasable fastening of the maintenance frame (8), **characterized in that** the joint socket comprises at least one locating receptacle (9) for the lateral orientation of the maintenance frame (8).

2. Rail vehicle coupling (1) according to Claim 1, **characterized in that**, in the case of the maintenance frame (8) being fastened to the joint yoke (5), the spherical bearing (7) is free from force.

3. Rail vehicle (1) according to Claim 2, **characterized in that** the fastening device for releasable fastening of the maintenance frame comprises at least one recess (11) in the joint yoke (5) and in each case one sliding block (12) which can be introduced into the said recess (11), at least one internal thread being provided in the sliding block (12).

4. Rail vehicle coupling (1) according to one of Claims 1 to 3, **characterized in that** at least one spacer sleeve (14) is arranged to the side of the spherical bearing (7), which spacer sleeve (14) is connected releasably to the joint yoke (5), encloses the pin (6) in a hollow-cylindrical manner, and extends between the spherical bearing (7) and the respective end side of the pin (6).

## Revendications

1. Attelage de véhicule ferroviaire (1) destiné à relier deux véhicules ferroviaires (2, 3) comprenant un œillet d'articulation (4) conçu pour être relié de manière amovible à un des deux véhicules ferroviaires (2, 3) et une fourche d'articulation (5) conçue pour être reliée de manière amovible à l'autre des deux véhicules ferroviaires (2, 3) ainsi qu'un axe (6) orienté horizontalement, qui est relié à la fourche d'articulation (5) et traverse un palier sphérique (7) relié à l'œillet d'articulation (4), dans lequel, sur l'attelage de véhicule ferroviaire (1), un cadre d'entretien (8) peut être fixé de façon amovible, qui fixe, en position fixée, le palier sphérique (7) dans une position déterminée et transmet ainsi toutes les forces et moments entre les véhicules ferroviaires (2,3), et dans lequel la fourche d'articulation (5) comprend un dispositif de fixation pour la fixation amovible du cadre d'entretien (8),
**caractérisé en ce que** l'œillet d'articulation comprend au moins un logement d'ajustage (9) pour l'orientation latérale du cadre d'entretien (8).

2. Attelage de véhicule ferroviaire (1) selon la revendication 1, **caractérisé en ce que**, lorsque le cadre d'entretien (8) est fixé sur la fourche d'articulation (5), le palier sphérique (7) n'est soumis à aucun effort.

3. Attelage de véhicule ferroviaire (1) selon la revendication 2, **caractérisé en ce que** le dispositif de fixation pour la fixation amovible d'un cadre d'entretien comprend au moins une cavité (11) dans la fourche d'articulation (5) et un coulisseau à rainure (12) respectif pouvant être introduit dans cette cavité (11), dans lequel au moins un filetage intérieur est agencé dans le coulisseau à rainure (12).

4. Attelage de véhicule ferroviaire (1) selon l'une des revendications 1 à 3, **caractérisé en ce que**, latéralement au palier sphérique (7), au moins une douille d'espacement (14) est disposée, qui est reliée de façon amovible à la fourche d'articulation (5) et qui entoure l'axe (6) à la manière d'un cylindre creux et qui s'étend entre le palier sphérique (7) et le côté frontal respectif de l'axe (6).
